# EUROPÄISCHE PATENTSCHRIFT

(11) **EP 0 061 076 B1**
(45) Veröffentlichungstag und Bekanntmachung des Hinweises auf die Patenterteilung: **12.09.1984**
(21) Anmeldenummer: 82101949.4
(22) Anmeldetag: 11.03.1982
(51) Int. Cl.: H01F 29/02

(54) **Feinregelwicklungen für einen Transformator oder eine Drosselspule**
Fine-adjusting windings for a transformer or an inductance
Enroulements de réglage fin pour un transformateur ou une inductance

(30) Priorität: 24.03.1981 NL 8101466
(43) Veröffentlichungstag der Anmeldung: 29.09.1982
(73) Patentinhaber: Smit Transformatoren B.V., 6531 JC Nijmegen (NL)
(72) Erfinder: Kroon, Cornelis, NL-6581 DM Malden (NL)
(74) Vertreter: Hoijtink, Reinoud

## Beschreibung

Die Erfindung betrifft eine Feinregelwicklung für einen Hochstromtransformator oder eine Hochstromdrosselspule, ausgeführt als Lagenwicklung mit mindestens zwei, gegenüber der Mitte der Wicklung symmetrisch angeordneten, Parallelzweigen und Teilwicklungen je Regelstufe, die einzeln achsial geschleift sind.

Eine derartige Feinregelwicklung ist aus der DE-A-2841592 bekannt.

Bei Hochströmen entstehen in einfachen massiven Leitern erhebliche Extraverluste. Man hat versucht, diese Verluste dadurch zu begrenzen, dass diese einfachen Leiter in eine Anzahl Parallelleiter aufgeteilt werden. Die Ausführung derartiger Feinregelwicklungen mit Parallelleitern in einer Einlagenwicklung führt jedoch vielfach zu einer hohen Wicklung. Um die Höhe der Wicklung begrenzt zu halten, können niedrige, jedoch breite Leiter angewandt werden. Eine derartige Wicklung hat aber vielfach eine schlechtere Kühlung und einen höheren Extraverlust.

Es ist die Aufgabe der Erfindung, für diese Nachteile eine Lösung zu bieten.

Dies wird erfindungsgemäss dadurch erzielt, dass je Regelstufe mindestens zwei Parallelleiter angeordnet sind, die Lagenwicklung aus zwei oder mehr radial aufeinandergewickelten Lagen besteht und die Teilwicklungen je Regelstufe aus Teilleitern bestehen, die untereinanderachsial derart geschleift sind, dass die letzte Windung oder ein Teil der letzten Windung eines Teilleiters in der einen Lage mit der ersten Windung oder einem Teil der ersten Windung dieses Teilleiters in einer nächstfolgenden Lage verbunden ist.

Indem auf diese Weise geschleift wird, wird erzielt, dass die gesonderten Windungen und, falls vorhanden, Teile der gesonderten Windungen der Teilleiter je Regelstufe der Feinregelwicklungen mindestens einmal an der gleichen Stelle im Hauptstreufeld vorkommen, wodurch das Entstehen von Ausgleichsströmen in den Teilleitern vermieden wird.

Die Kühlung von vorstehend genannten Regelwicklungen kann noch verbessert werden, indem zwischen zwei oder mehr Lagen ein Kühlspalt angeordnet wird.

Die Erfindung ist im folgenden anhand von Zeichnungen näher beschrieben.
Figur 1 zeigteine erfindungsgemässe Feinregelwicklung mit zwei Parallelzweigen, einer Zweilagenwicklung, zwei Parallelteilleitern je Regelstufe und einer ganzen Anzahl Windungen je Teilleiter je Wickellage.
Figur 2 zeigt dieselbe Regelwicklung wie Figur 1, nun jedoch mit verbesserter Kühlung mittels eines Kühlspaltes zwischen den Wickellagen.
Figur 3 zeigt eine erfindungsgemässe Feinregelwicklung mit zwei Parallelzweigen, einer Dreilagenwicklung, drei Parallelteilleitern je Regelstufe und einer ganzen Anzahl Windungen je Teilleiter je Wickellage.
Figur 4 zeigt eine erfindungsgemässe Feinregelwicklung mit zwei Parallelzweigen, einer Zweilagenwicklung, zwei Parallelleitern je Regelstufe, fünf Windungen je Teilleiter je Regelstufe, von denen zweieinhalb Windung je Teilleiter je Wickellage.

Die Zahlen in den Figuren 1, 2 und 3 sind Stellennummern der Windungen in den Wicklungen. Die Zahlen in der Figur 4 sind Stellennummern, aber bezeichnen zugleich die Gesamtzahl Windungen je Teilleiter von der Mitte der Wicklung an.

In den Figuren 1 und 2 sind die Teilwicklungen zwischen den Abzweigungen SO-S1, S1-S2 usw. und zwischen den Abzweigungen S0'-S1', S1'-S2' usw., respektive je zu einem der zwei Zweige der Feinregelwicklung gehörig, aus zwei Parallelteilleitern aufgebaut. So ist z.B. die Teilwicklung zwischen den Abzweigungen SO und S1 aus einem Teilleiter mit den aussenliegenden Windungen 1a, 2a, 3a und den innenliegenden Windungen 4a, 5a, 6a aufgebaut, während der andere Parallelteilleiter aus den innenliegenden Windungen 1 b, 2b, 3b und den aussenliegenden Windungen 4b, 5b, 6b aufgebaut ist.

In der Figur 3 sind die Teilwicklungen zwischen den Abzweigungen SO-S1 usw. und SO'-S1' usw., respektive je zu einem der zwei Zweige der Feinregelwicklung gehörig, aus drei Parallelteilleitern aufgebaut. So ist z.B. die Teilwicklung zwischen den Abzweigungen SO und S1 aus einem Teilleiter mit den aussenliegenden Windungen 1, 2a, 3a, den Windungen 4a, 5a und 6a in der mittelsten Wickellage und den innenliegenden Windungen 7a, 8a und 9a aufgebaut; der zweite Teilleiter ist aus den Windungen 1 b, 2b, 3b in der mittelsten Wickellage, den innenliegenden Windungen 4b, 5b, 6b und den aussenliegenden Windungen 7b, 8b aufgebaut; während der dritte Teilleiter aus den innenliegenden Windungen 1 c, 2c, 3c, den aussenliegenden Windungen 4c, 5c, 6c und den Windungen 7c, 8c und 9c in der mittelsten Wickellage aufgebaut ist.

In Figur4sind die Teilwicklungen zwischen den Abzweigungen SO-S1, S1-S2 usw. und SO'-S1', S1'-S2' usw., respektive je zu einem der zwei Zweige der Feinregelwicklung gehörig, aus zwei Parallelteilleitern, mit fünf Windungen je Teilleiter je Regelstufe, von denen zweieinhalb Windung je Teilleiter je Wickellage aufgebaut. So ist z.B. die Teilwicklung zwischen den Abzweigungen SO und S1 aus dem Teilleiter beginnend bei Oa und gewickelt 0a, ½a, 1a, 1½a, 2a, 2½a in der aussenliegenden Wickellage anschliessend gewickelt 2½a, 3a, 3½a, 4a, 4½a, 5a in der innenliegenden Wickellage und endend bei 5a, und aus dem Teilleiter beginnend bei 0b und gewickelt 0b, ½b, 1 b, 1½b, 2b, 2½b in der innenliegenden Wickellage anschliessend gewickelt 2½b, 3b, 3½b, 4b, 4½b, 5b in der aussenliegenden Wickellage und endend bei 5b aufgebaut.

Wenn die Anzahl Windungen je Teilleiter n und die Anzahl Wickellagen m ist, so beträgt die Anzahl Windungen je Teilleiter je Wickellage ―, wobei n > m > 1 ist und n und m ganze Zahlen sind.

So ist für das in Figur 1 gegebene Beispiel : n=5, m=2 und beträgt die Anzahl Windungen je Teilleiter je Wickellage 2%.

Der Anfang und das Ende der Teilwicklungen und somit auch der Teilleiter, aus denen jede Teilwicklung zusammengesetzt ist, liegen ungefähr in einer gemeinsamen Ebene durch die Achsenlinie der Regelwicklung.

Die Verbindung zwischen der letzten Windung oder einem Teil der letzten Windung eines Teilleiters in der einen Lage und der ersten Windung oder einem Teil der ersten Windung dieses Teilleiters in einer nächstfolgenden Lage liegt in einer Ebene durch die Achsenlinie der Regelwicklung, die gegenüber der Ebene durch den Anfang und das Ende des betrachteten Teilleiters, längs des Umfangs der Regelwicklung gesehen, einen Winkel von: einschliesst, worin
n=Anzahl Windungen je Teilleiter
m=Anzahl Wicklungen
p=die Anzahl schon gewickelte Lagen, wonach Durchverbindung erfolgt.

Hieraus geht hervor, dass, wenn =eine ganze Zahl ist, der Anfang und das Ende eines Teilleiters und die Durchverbindungen des betreffenden Teilleiters, längs des Umfangs der Feinregelwicklung gesehen, in Ebenen durch die Achsenlinie der Regelwicklung liegen, die keinen Winkel miteinander einschliessen.

Für das in Figur 4 gegebene Beispiel dagegen, worin n=5, m=2 und p=1 ist, zeigt sich, dass die Durchverbindungen in einer Ebene liegen, die gegenüber der Ebene durch den Anfang und das Ende des betrachteten Teilleiters, längs des Umfangs der Regelwicklung gesehen, einen Winkel von:
p= × 360=1 × × 360°=900° oder 180°

einschliesst. Mit andern Worten, die Durchverbindungen liegen an der anderen Seite der Regelwicklung als die Abzweigungen.

## Patentansprüche

1. Feinregelwicklung für einen Hochstromtransformator oder eine Hochstromdrosselspule, ausgeführt als Lagenwicklung mit mindestens zwei gegenüber der Mitte der Wicklung symmetrisch angeordneten Parallelzweigen und Teilwicklungen je Regelstufe, die einzeln achsial geschleift sind, dadurch gekennzeichnet, dass je Zweig mindestens zwei Parallelleiter angeordnet sind, die Lagenwicklung aus zwei oder mehr radial aufeinandergewickelten Lagen besteht und die Teilleiter, aus denen die Teilwicklungen je Regelstufe aufgebaut sind, untereinander achsial derart geschleift sind, dass die letzte Windung oder ein Teil der letzten Windung eines Teilleiters in der einen Lage mit der ersten Windung oder einem Teil der ersten Windung dieses Teilleiters in einer nächstfolgenden Lage verbunden ist.

2. Feinregelwicklung nach Anspruch 1, dadurch gekennzeichnet, dass zwischen zwei oder mehr Lagen ein Kühlspalt angeordnet ist.

3. Feinregelung nach Anspruch 1, dadurch gekennzeichnet, dass die Anzahl Windungen je Teilleiter je Wickellage ist, wobei n > m ≥ 1 mit n und m eine ganze Zahl, n die Anzahl Windungen je Teilleiter und m die Anzahl Wickellagen ist.

## Claims

1. Fine control winding for a high-current transformer or a high-current reactor coil, performed as a layer winding having at least two parallel branches and part-windings per control stage symmetrically arranged with respect to the middle of the winding and separately axially looped, characterized in that at least two parallel conductors are arranged for each branch, that the layer winding comprises two or more layers radially wound one upon the other, and that the part-conductors by which the part-windings per control stage are built up are mutually axially looped in such a way, that the last winding or part of the last winding of a part-conductor in one layer is connected with the first winding or a part of the first winding of this part-conductor in the next- following layer.

2. Fine control winding according to claim 1, characterized in that a cooling gap is arranged between two or more layers.

3. Fine control winding according to claim 1, characterized in that the number of windings per part-conductor per winding layer is , wherein n > m ≥ 1, n and m are integer numbers, n is the number of windings per part-conductor and m is the number of the winding layers.

## Revendications

1. Enroulement à réglage précis pour un transformateur ou une inductance à intensité élevée, réalisé sous la forme d'un enroulement à couches superposées avec au moins deux branches parallèles disposées symétriquement par rapport au centre de l'enroulement et des enroulements partiels, pour chaque étage de réglage, mis individuellement en boucles axialement, caractérisé en ce que deux conducteurs parallèles au moins sont mis en place pour chaque branche, que l'enroulement à couches superposées est constitué par deux couches ou davantage, bobinées l'une sur l'autre radialement, et en ce que les conducteurs élémentaires qui constituent les enroulements partiels pour chaque étage de réglage sont mis en boucles les uns sous les autres axialement de telle façon que la dernière spire ou une partie de la dernière spire d'un conducteur élémentaire, dans une couche, soit reliée à la première spire ou à une partie de la première spire de ce conducteur élémentaire dans une couche qui suit immédiatement.

2. Enroulement à réglage précis selon la revendication 1, caractérisé en ce qu'un interstice de refroidissement est ménagé entre deux couches ou davantage.

3. Enroulement à réglage précis selon la revendication 1, caractérisé en ce que le nombre de spires par conducteur élémentaire est de pour chaque couche de bobinage, avec n > m ≥ 1, n et m étant des nombres entiers, n étant le nombre de spires par conducteur élémentaire et m le nombre de couches de bobinage.
